# EUROPÄISCHE PATENTSCHRIFT

(11) **EP 3 988 745 B1**
(45) Veröffentlichungstag und Bekanntmachung des Hinweises auf die Patenterteilung: **25.03.2026**
(21) Anmeldenummer: 21203603.2
(22) Anmeldetag: 20.10.2021
(51) Int. Cl.: E05B 63/04, E05B 3/06, E05B 47/06, E05B 63/00

(54) **BESCHLAG MIT EINEM LINKS-/RECHTS-UMSTELLBAREN MITNEHMER**
FITTING WITH A LEFT/RIGHT ADJUSTABLE DRIVER
FERRURE DOTÉE D'UN LOGEMENT RÉVERSIBLE GAUCHE/DROITE

(30) Priorität: 26.10.2020 DE 102020128077
(43) Veröffentlichungstag der Anmeldung: 27.04.2022
(73) Patentinhaber: C.Ed. Schulte Gesellschaft mit beschränkter Haftung Zylinderschlossfabrik, 42551 Velbert (DE)
(72) Erfinder: Kremer, Ralf, 45356 Essen (DE); Wallberg, Thomas, 42489 Wülfrath (DE); Baumann, Andreas, 45136 Essen (DE)
(74) Vertreter: Grundmann, Dirk

(56) Entgegenhaltungen:
- EP-A1- 3 284 886
- CN-U- 207 296 631
- DE-A1- 102015 109 916
- GB-A- 1 123 025
- GB-A- 1 182 845
- GB-A- 734 872
- GB-A- 803 799
- GB-A- 904 970
- US-A1- 2011 283 757
- US-B1- 6 491 327

## Beschreibung

### Gebiet der Technik

Die Erfindung betrifft einen an einer Tür oder dergleichen befestigbaren Beschlag gemäß Anspruch 1.

### Stand der Technik

Die GB 734 872 A offenbart einen gattungsgemäßen an einer Tür befestigbaren Beschlag. Ein durch eine Drehbewegung eines Drückers um eine Drehachse drehbarer Mitnehmer weist zwei Anschläge auf, die jeweils abhängig von der Drehrichtung mit einer gehäusefesten Anschlagfläche zusammenwirken. An einem der beiden Anschläge greift eine Druckfeder an, die auf einer Führungsstange gelagert ist, die an einem Ende eine Öse aufweist, die schwenkbar über eine sich seitlich und nach hinten erstreckende Lasche an dem Anschlag befestigt ist. Das andere Ende der Führungsstange kann sich bei einer Links/Rechts-Umstellung wahlweise auf einer von zwei sich gegenüberliegenden Stützschultern des Grundkörpers des Beschlages abstützen.

Die GB 1 123 025 A offenbart ebenfalls einen an einer Tür befestigbaren Beschlag, wobei an einem von drei Anschlägen des drehbaren Mitnehmers eine Feder angreift, deren von dem Mitnehmer abgewandtes Ende bei einer Links/Rechts-Umstellung wahlweise an einem von zwei sich gegenüberliegenden Haken des Grundkörpers befestigt werden kann.

Aus der DE 203 17 239 U1 ist ein Türbeschlag in Form einer Rosette vorbekannt. Die Rosette lagert eine elektromechanische Kupplung. Die Kupplung besteht aus einem aktiven Kupplungsglied, das mit einem inneren Drückerdorn verbunden ist und einen elektromechanischen Antrieb aufweist, mit dem ein Fesselungselement zwischen einer Kupplungsstellung und einer Freigabestellung verlagert werden kann. Mit dem aktiven Kupplungsglied wirkt ein passives Kupplungsglied zusammen, das mit einem äußeren Drückerdorn verbunden ist. In einer Kupplungsstellung greift das Fesselungselement in eine Fesselungsausnehmung, sodass die beiden Kupplungsglieder miteinander gekuppelt sind. Eine auf den äußeren Drückerdorn aufgebrachte Drehbewegung wird auf den inneren Drückerdorn übertragen, sodass ein mit dem äußeren Drückerdorn verbundener Drücker ein mit dem inneren Drückerdorn verbundenes Türschloss betätigen kann. In der Freigabestellung sind die beiden Kupplungsglieder gegeneinander verdrehbar.

Aus der GB 1, 182, 845 ist ein Türbeschlag vorbekannt, bei dem ein an einem Drücker befestigter Mitnehmer von einem als Federbein ausgebildeten Kraftspeicher beaufschlagt wird, der sich mit einem Fuß an einer mittig unter der Drehachse der Nuss angeordneten Stützschulter abstützt.

Aus der DE 10 2015 109 916 A1 ist ein Türbeschlag vorbekannt, bei dem ein Mitnehmer von einem Kraftspeicher beaufschlagt wird, der von einer in einer Federaufnahme einliegenden Druckfeder, die auf einen in der Federaufnahme verschieblich geführten Federschlitten wirkt. Federschlitten und Druckfeder können zur Links/ Rechts-Umstellung in eine andere Federaufnahme verlagert werden.

Die DE 43 42 943 A1 beschreibt eine Kupplung zwischen einem Drücker und einem Vierkantdorn. Mit einer axial verlagerbaren Kupplungshülse kann der Drücker mit dem Vierkantdorn in eine Drehverbindung gebracht werden.

Die DE 11 2007 001 299 B1 beschreibt ein Nockenschloss, bei dem eine Drehhandhabe gegenüber einem Gehäuse drehgesperrt werden kann.

Die EP 3 460 149 B1 beschreibt einen elektromechanischen Aktuator mit einer von einem Drehantrieb drehantreibbaren Welle, die einen Gewindegang trägt, der je nach Drehrichtung der Welle eine Feder in eine erste oder dieser gegenüberliegende zweite Richtung spannen kann. Die Feder wirkt auf ein Abtriebselement, das je nach Spannrichtung der Feder in die eine oder andere Richtung federvorgespannt beziehungsweise verlagert werden kann.

Die EP 0 566 447 A1 beschreibt einen auf einem Türblatt befestigbaren Beschlag, von dessen Rückseite Befestigungsschäfte abragen, die in Befestigungsschlitzen des Beschlages gelagert sind, um verschiedene Positionen gegenüber einem Schließzylinder einzunehmen.

Die DE 1 794 936 U beschreibt einen aus zwei Beschlagteilen bestehenden Beschlag, wobei die beiden Beschlagteile mit einer in einem Bajonettschlitz eingreifenden Schraube verbindbar sind.

Die DE 203 17 239 U1 beschreibt einen Türbeschlag zur Betätigung einer Drückernuss, bei dem ein Außendrückerdorn mit einer aus zwei miteinander kuppelbaren Kupplungsgliedern bestehenden Kupplung mit einem Innendrückerdorn verbunden ist, sodass von einem auf dem Außendrückerdorn aufsteckenden Drücker nur dann eine Drehbewegung auf ein mit dem Innendrückerdorn verbundenes Schloss übertragen werden kann, wenn die beiden Kupplungsglieder miteinander gekuppelt sind.

Die DE 77 17 581 beschreibt die Befestigung eines Türdrückers an einem Drückerdorn, wobei am freien Ende des Drückerdorns ein Druckstück vorgesehen ist, welches über eine Schrägfläche mit dem Ende des Drückerdorns zusammenwirkt. Das Druckstück wird von einer im Schaft des Drückers steckenden Madenschraube beaufschlagt.

Zum Stand der Technik gehört ferner die CN 207296631 U.

### Zusammenfassung der Erfindung

Der Erfindung liegt die Aufgabe zugrunde, den gattungsgemäßen Türbeschlag gebrauchsvorteilhaft weiterzubilden.

Gelöst wird die Aufgabe zunächst durch die in den Ansprüchen angegebene Erfindung, wobei die Unteransprüche nicht nur vorteilhafte Weiterbildungen der im Hauptanspruch nen Erfindung, sondern auch eigenständige Lösungen der Aufgabe darstellen.

Es wird vorgeschlagen, dass bei einem Beschlag, bei dem der Drehwinkel, um den der Mitnehmer verdreht werden kann, mittels eines mit gehäusefesten Anschlagflächen zusammenwirkenden am Mitnehmer befestigten Anschlags beschränkt ist, und zumindest eine gehäusefeste Anschlaganordnung zur Links-/Rechts-Umstellung des Beschlages veränderbar ist, wobei die Anschlaganordnung zwei Anschlagkörper ausbildet, von denen entweder der eine Anschlagkörper oder der andere Anschlagkörper die mit dem Anschlag des Mitnehmers zusammenwirkende Anschlagfläche ausbildet. Dabei kann insbesondere vorgesehen sein, dass die Anschlagkörper in Radialrichtung, bezogen auf die Drehachse, zwischen einer Verwahrstellung und einer Wirkstellung verlagerbar sind. Ferner kann vorgesehen sein, dass die Anschlagkörper wechselseitig von einer Verwahrstellung in eine Wirkstellung bringbar sind. Es kann ferner vorgesehen sein, dass der die Wirkstellung einnehmende Anschlagkörper den jeweils anderen Anschlagkörper in seiner Verwahrstellung fesselt. Es kann vorgesehen sein, dass die Anschlagkörper in nebeneinander und insbesondere parallel nebeneinander angeordneten Lagerschächten liegen. Die Lagerschächte sind insbesondere zu einer Lagerhöhlung offen, in der ein Mitnehmer gelagert ist, mit dem eine Drehbewegung von einem Drücker auf ein Einsteckschloss übertragen werden kann, wobei der Mitnehmer auch eine Kupplung aufweisen kann, mit dem eine Drehbewegung von einem Drücker auf ein Einsteckschloss übertragen werden kann, wobei der Mitnehmer auch eine Kupplung aufweisen kann, mit dem ein Innendrückerdorn mit einem Außendrückerdorn wahlweise gekuppelt werden kann, sodass in einer Freigabestellung, in der die Kupplungsglieder der Kupplung nicht miteinander gekuppelt sind der Drücker ohne Mitnahme des Innendrückerdorns betätigt werden kann. Es kann vorgesehen sein, dass die beiden Anschlagkörper jeweils in Richtung auf die Drehachse von einem Federelement, welches eine Wendelgangdruckfeder sein kann, kraftbeaufschlagt werden können. Die Anschlagkörper können untereinander gleichgestaltet sein. Um einen der Anschlagkörper in der Verwahrstellung zu fesseln, kann ein Sperrbolzen vorgesehen sein. Dieser Sperrbolzen kann in eine Ausnehmung des in der Verwahrstellung zu haltenden Anschlagkörpers eingreifen. Hierzu kann sich der Sperrbolzen bevorzugt in einer Richtung quer zur Verlagerungsrichtung der Anschlagkörper verlagern. Der eine Wirkstellung einnehmende Anschlagkörper kann einen Kopf aufweisen, der eine Seitenfläche aufweist, an der sich der Sperrbolzen abstützen kann, wenn er in der Ausnehmung des in der Verwahrstellung gehaltenen Anschlagkörpers einliegt. Jeder Anschlagkörper kann einen derartigen Kopf aufweisen. Jeder Anschlagkörper kann auch eine zum jeweils anderen Anschlagkörper offene Ausnehmung zum Eintritt des Sperrbolzens aufweisen. Eine Seitenfläche des Kopfes bildet eine Stützschulter aus, an der sich der Sperrbolzen abstützen kann, wenn er in die Ausnehmung des anderen Anschlagkörpers eingreift. In der Verwahrstellung ist das den Anschlagkörper beaufschlagende Federelement gespannt. In der Wirkstellung kann sich ein Begrenzungsanschlag des Anschlagkörpers an einem Gegenanschlag einer Grundplatte des Beschlages abstützen. Der Begrenzungsanschlag kann ein seitlich abragender Vorsprung des Anschlagkörpers sein. Der Anschlagkörper kann ein im Wesentlichen rechteckiges Querschnittsprofil aufweisen. Der Anschlagkörper kann eine Klappsymmetrie aufweisen, sodass er zwei sich gegenüberliegende Ausnehmungen aufweist, die dem Anschlagkörper eine taillierte Form geben. Die beiden Anschlagkörper sind aufgrund ihrer Gleichgestaltung austauschbar. Der Kopf kann eine Stirnfläche mit einer optionalen Vertiefung aufweisen, wobei sich die mit ihrem anderen Ende am Ende des Lagerschachtes abstützende Druckfeder am Boden der optionalen Vertiefung abstützen kann. Um den Mitnehmer in der jeweiligen Anschlagstellung zu halten ist ein Kraftspeicher vorgesehen.

Gemäß der Erfindung ist der Mitnehmer von einem Kraftspeicher in einer Anschlagstellung gehalten, in der ein mit dem Mitnehmer verbundener Drücker eine Neutralstellung einnimmt, beispielsweise ein Drückerarm sich in einer Horizontalebene erstreckt. Der Kraftspeicher ist als Federbein ausgebildet. Erfindungsgemäß ist der Kraftspeicher so ausgebildet, dass er umsetzbar ist, wenn der Beschlag links-/rechtsumstellbar ist. Der Kraftspeicher kann aus zwei gegeneinander verschieblichen Schäften bestehen, von denen einer einen Fuß ausbildet, der sich an einer Stützschulter des Grundkörpers abstützt. Auf dem Schaft kann eine Feder sitzen, die die beiden Enden des Schaftes in einer Richtung weg voneinander federkraftbeaufschlagt. Das dem Fuß gegenüberliegende Ende des Schaftes kann ein Befestigungsmittel, insbesondere eine Befestigungsöffnung aufweisen, durch die ein Befestigungszapfen ragt, der an dem den Anschlag aufweisenden Teil des Mitnehmers befestigt ist. Es ist insbesondere vorgesehen, dass der den Mitnehmer in der Anschlagstellung beaufschlagende Kraftspeicher gelenkig am Mitnehmer befestigt ist. Der Schaft des Kraftspeichers kann schräg zur Erstreckungsrichtung des Beschlages und insbesondere schräg zu einer Mittellinie verlaufen, die in Erstreckungsrichtung, also von einer Schmalseite des Beschlages zur gegenüberliegenden Schmalseite verläuft. Der Schaft kann in seiner Funktionsstellung die Mittellinie kreuzen. Es sind erfindungsgemäß zwei sich gegenüberliegende Stützschultern vorgesehen, an denen sich der Fuß des Kraftspeichers wahlweise, also entweder bei einer Links-Betätigbarkeit des Beschlages oder bei einer Rechts-Betätigbarkeit des Beschlages abstützen kann. Bevorzugt wird der Fuß lediglich durch die Spannkraft des Kraftspeichers auf der Stützschulter gehalten. Es ist eine rückwärtige Öffnung des Grundkörpers vorgesehen, die insbesondere von einer Schließzylinder-Durchtrittsöffnung ausgebildet sein kann. Durch diese Öffnung ist der Fuß des Kraftspeichers beziehungsweise des vom Kraftspeicher ausgebildeten Federbeines zugänglich und insbesondere mit einem Werkzeug zugänglich, sodass der Fuß, beispielsweise mit der Klinge eines Schraubendrehers, angehoben und aus seiner Abstützstellung an der Stützschulter gebracht werden kann, um durch Verschwenken und gleichzeitigem Drehen des Mitnehmers auf die gegenüberliegende Stützschulter aufgesetzt werden zu können. Während dieses Umstellens werden gleichzeitig die Anschlagkörper in der oben beschriebenen Weise umgestellt. Die Anschlagkörper können voneinander beabstandet sein. Der Abstand der beiden Anschlagkörper kann geringfügig größer sein, als die in seiner Bewegungsrichtung gemessene Weite des Anschlags des Mitnehmers, sodass der sich in seiner Wirkstellung befindende Anschlagkörper mit dem Werkzeug aus der Bewegungsbahn des Anschlags des Mitnehmers gebracht wird, wobei sich der Sperrbolzen verlagern kann. Der andere Anschlagkörper kann dann, nachdem der Sperrbolzen nicht mehr vor der Stützschulter des einen Anschlagkörpers liegt, ausweichen, sodass der andere Anschlagkörper von seiner Verwahrstellung in die Wirkstellung wandert. Der Sperrbolzen liegt dann vor der Stützschulter des die Wirkstellung einnehmenden Anschlagkörpers. Es kann sich aber auch als vorteilhaft erweisen, wenn der Anschlag des Mitnehmers in der Anschlagstellung unter einer zur Drehachse weisenden Stirnfläche des sich in der Verwahrstellung befindlichen Anschlagkörpers befindet. Wird der andere, seine Wirkstellung einnehmende Anschlagkörper in die Verwahrstellung gelagert, wird zwar der Sperrbolzen freigesetzt. Der zugehörige Anschlagkörper kann sich aber zunächst noch nicht in seine Wirkstellung verlagern, da der Anschlag des Mitnehmers in seiner Bewegungsbahn liegt. Erst wenn, beispielsweise im Zuge des Umstellens des Kraftspeichers, der Mitnehmer weitergedreht wird, kann sich dieser aus seiner Fesselungsstellung befreite Anschlagkörper in die Wirkstellung verlagern, um den Sperrbolzen zu verschieben, der dann den vormals die Wirkstellung einnehmenden Anschlagkörper in der Verwahrstellung hält.

### Kurze Beschreibung der Zeichnungen

Im Folgenden wird die Erfindung anhand von Ausführungsbeispielen näher erläutert. Es zeigen:
- Fig. 1: eine perspektivische Darstellung eines erfindungsgemäßen Beschlages, bei dem eine Zylinderdurchtrittsöffnung 14 eine große Distanz zur Achse eines Drückers 10 aufweist,
- Fig. 2: eine Seitenansicht auf den Beschlag,
- Fig. 3: den Schnitt gemäß der Linie III-III in Figur 2,
- Fig. 4: vergrößert den Ausschnitt IV in Figur 3 in einer Rechtsbetätigungsstellung,
- Fig. 5: eine Darstellung gemäß Figur 4 während des Umstellens von einer Rechtsbetätigungsstellung in eine Linksbetätigungsstellung,
- Fig. 6: eine Darstellung gemäß Figur 4 in der Linksbetätigungsstellung,
- Fig. 7: eine Rückansicht auf den Beschlag, wobei die Distanz zwischen Schließzylinder-Durchtrittsöffnung 14 und Drücker 10 geringer ist, als in der Darstellung gemäß Figur 1,
- Fig. 8: einen Schnitt gemäß der Linie VIII-VIII in Figur 7,
- Fig. 9: eine perspektivische Darstellung zweier Anschlagkörper 60, 60',
- Fig. 10: eine erste Explosionsdarstellung der beiden Kupplungsglieder 28, 39,
- Fig. 11: eine zweite Explosionsdarstellung der beiden Kupplungsglieder 28, 39,
- Fig. 12: einen Schnitt ähnlich Figur 4, bei dem ein Fesselungselement 41 des Kupplungsgliedes 28 eine Freigabestellung einnimmt, wobei das Fesselungselement 41 mit einer Fesselungsausnehmung 31 fluchtet,
- Fig. 13: eine Darstellung gemäß Figur 12, wobei das Fesselungselement 41 in die Fesselungsausnehmung 31 verlagert ist, in dieser Stellung nimmt die Kupplung eine Kupplungsstellung ein,
- Fig. 14: eine Darstellung gemäß Figur 13, wobei das Fesselungselement 41 nicht mit der Fesselungsausnehmung 31 fluchtet, aber an der Höhlungswand 30 anstößt,
- Fig. 15: einen Schnitt gemäß der Linie XV-XV in Figur 13,
- Fig. 16: das Kupplungsglied 39 in einer Explosionsdarstellung,
- Fig. 17: den Schnitt gemäß der Linie XVII-XVII in Figur 7,
- Fig. 18: den Schnitt gemäß der Linie XVIII-XVIII in Figur 7,
- Fig. 19: einen Schnitt gemäß der Linie XIX-XIX in Figur 7,
- Fig. 20: einen Schnitt gemäß der Linie XX-XX in Figur 7,
- Fig. 21: eine erste perspektivische Darstellung des in den Figuren 1 bis 20 dargestellten Ausführungsbeispiels,
- Fig. 22: eine zweite perspektivische Darstellung des ersten Ausführungsbeispiels,
- Fig. 23: eine perspektivische Darstellung ähnlich Figur 21 eines zweiten Ausführungsbeispiels,
- Fig. 24: eine Rückseitenansicht des zweiten Ausführungsbeispiels,
- Fig. 25: perspektivisch den Schnitt gemäß der Linie XXV-XXV in Figur 24,
- Fig. 26: eine Explosionsdarstellung eines zweiten Ausführungsbeispiels,
- Fig. 27: eine perspektivische Darstellung eines dritten Ausführungsbeispiels,
- Fig. 28: die Rückseitenansicht des dritten Ausführungsbeispiels,
- Fig. 29: eine erste Explosionsdarstellung des dritten Ausführungsbeispiels, und
- Fig. 30: eine zweite Explosionsdarstellung des dritten Ausführungsbeispiels.

### Beschreibung der Ausführungsformen

### 1. Grund- und Abdeckplatten

Die Figuren 1, 2, 7 und 27 zeigen das Äußere eines an einer Tür oder dergleichen befestigbaren Beschlages. Der Beschlag besitzt eine Grundplatte 1, die aus Metall besteht und die beispielsweise als Metall-Spritzgussteil gefertigt sein kann. Die Grundplatte 1 hat eine längliche Gestalt mit einer Länge, die ein Mehrfaches größer ist, als ihre Breite. Der Beschlag besitzt eine Dicke, die wesentlich geringer ist, als die Breite. Die Rückseite der Grundplatte 1 kann auf ein Türblatt montiert werden. In dem Türblatt kann sich ein in den Zeichnungen nicht dargestelltes Einsteckschloss befinden, welches einen von einem Schließzylinder betätigbaren Riegel und eine durch Betätigen eines Drückers 10 drehbaren Nuss aufweist, die an eine Falle gekoppelt ist, sodass sich durch Drehen des Drückers 10 die Falle zurückziehen lässt. Der Drucker 10 ist hierzu mit einem Drückerdorn 67 gekoppelt, der durch das Türblatt hindurchragen kann. Beim Ausführungsbeispiel erfolgt die Kopplung zwischen Drückerdorn 67 und Drücker 10 über eine Kupplungseinrichtung, die aus zwei Kupplungsgliedern 28, 39 besteht, die mittels eines elektrischen Antriebs 45 zwischen einer Kupplungsstellung und einer Freigabestellung schaltbar sind. Dies erfolgt über elektrischen Strom, der von einer nicht dargestellten Steuereinrichtung bereitgestellt wird, die sich in einem Gehäuse 16 befindet. Das Gehäuse 16 sitzt auf einem oberen Abschnitt der Grundplatte 1. Die Grundplatte 1 besitzt dort eine Vertiefung 17. Eine Sichtfläche des Gehäuses 16 geht bündig in eine Sichtfläche einer Dekorplatte 12 über, die als Abdeckplatte sich über einen wesentlichen Bereich der Grundplatte 1 erstreckt. In der Dekorplatte 12 befindet sich eine Öffnung 13, durch die die Drehbewegung des Drückers 10 übertragen wird und eine Öffnung 14, durch die der Schließzylinder hindurchgreift. Im unteren Bereich der Grundplatte 1 befinden sich zwei Batteriefächer 18, die von einem die Schmalseite der Grundplatte 1 überdeckenden Batteriefachabdeckung 19 verschlossen sind. Es sind Kontakte 68 vorgesehen, die mit nicht dargestellten Kabeln mit einer elektronischen Schaltung im Gehäuse 16 verbunden sind.

Die Grundplatte 1 bildet eine Lagerhöhlung 2 aus, in der ein Mitnehmer 28, 39 gelagert ist, der beim Ausführungsbeispiel von den beiden Kupplungsgliedern 28, 39 ausgebildet ist. Der Mitnehmer 28, 39 besitzt zwei voneinander wegweisende Seiten, die jeweils einen Lagerbund 40, 48 ausbilden. Der Lagerbund 40 ist in der Lagerbohrung 13 der Abdeckplatte 12 gelagert. Der davon wegweisende Lagerbund 48 ist in einer Lageröffnung 21 einer rückwärtigen Abdeckplatte 20 gelagert. Die beiden Abdeckplatten 12, 20 verschließen die Lagerhöhlung 2. Der Mitnehmer 28 hat eine glockenförmige Gestalt. Er ist fest mit einem Drückerdorn 49 verbunden, auf den der Drücker 10 mit seiner Vierkantöffnung 11 aufgesteckt werden kann. Der vom Mitnehmer 28 in einer Höhlung aufgenommene Mitnehmer 39 besitzt eine Vierkantöffnung 57, in die ein Antriebsvierkant 67 zum Antrieb des Einsteckschlosses eingesteckt werden kann. Das in der Vierkantöffnung 57 einsteckende Ende des Antriebsvierkants 67 besitzt eine Querbohrung 81, in der ein Rastzapfen 82 gelagert ist. Zwischen einer rückwärtigen Stirnseite des Rastzapfens 82 und dem Boden der Querbohrung 81 befindet sich eine Druckfeder, die den Rastzapfen 82 in einer Richtung aus der Querbohrung 81 heraus beaufschlagt. Der Rastzapfen greift in eine Rastöffnung 83 der Vierkantöffnung 57 ein.

An die Lagerhöhlung 2 schließt sich in Richtung auf die Schließzylinder-Durchtrittsöffnung 3 eine Ausnehmung 79 an. Diese Ausnehmung wird von der Abdeckplatte 20 ebenfalls überdeckt, sodass sich zwischen dem Boden der Ausnehmung 79 und der Abdeckplatte 20 ein geschlossener Kanal ausbildet, der in die Schließzylinder- Durchtrittsöffnung 3 mündet. Die Mündung des von der Ausnehmung 79 gebildeten Kanals bildet eine Zugangsöffnung 78 durch die rückwärtig offene Schließzylinder-Durchtrittsöffnung 3 in die Ausnehmung 79.

Das in der Figur 26 dargestellte zweite Ausführungsbeispiel unterscheidet sich von dem in den Figuren 1 bis 25 dargestellten ersten Ausführungsbeispiel im Wesentlichen durch eine längere Abdeckplatte 20. Die Abdeckplatte 20 erstreckt sich über die Schließzylinderdurchtrittsöffnung 3 hinaus und besitzt eine Öffnung 93, durch die der Schließzylinder hindurchgreifen kann. Parallel neben der länglichen Öffnung 93 erstrecken sich zwei Befestigungsschlitze 86 zur Aufnahme eines Befestigungselementes 25.

Das in den Figuren 27 bis 30 dargestellte Ausführungsbeispiel unterscheidet sich durch die Länge des Grundkörpers 1 von den übrigen Ausführungsbeispielen und durch das Fehlen einer Schließzylindereinstecköffnung.

Die in den Figuren 26 bis 30 dargestellten Ausführungsbeispiele besitzen einen Halterahmen 88, der im eingebauten Zustand oberhalb des Drückers 10 angeordnet ist. In einer Höhlung 90 des Halterahmens 88 befindet sich eine elektronische Schaltung 89. Der Halterahmen 88 ist mit einer ein Gehäuse 16 ausbildenden Abdeckkappe abgedeckt.

### 2. Links-/Rechts-Umstellung:

Der Mitnehmer 28, 39 bildet eine auf einer Zylindermantelfläche verlaufende Umfangsfläche aus, von der in Radialrichtung ein Anschlag 32 abragt. Der Anschlag 32 wirkt mit Anschlägen 9, 9' zusammen, die vom Grundkörper 1 ausgebildet sind. Die Anschläge 9, 9' werden von Stufen in einer Umfangswand der Lagerhöhlung 2 ausgebildet.

Es ist ein Kraftspeicher 34 vorgesehen, der auf den Mitnehmer 28 ein Drehmoment ausübt. Das vom Kraftspeicher ausgeübte Drehmoment beaufschlagt den vom Mitnehmer 28 ausgebildeten Anschlag 32 gegen den von der Grundplatte 1 ausgebildeten Anschlag 9, 9'. Beim Ausführungsbeispiel ist der Kraftspeicher 34 als Federbein ausgebildet. Ein länglicher Schaft 35 besteht aus zwei gegeneinander verschieblichen Teilen 35' und 35". Ein freies Ende des Kraftspeichers 35 bildet einen Fuß 38, der sich an einer Stützschulter 6 der Grundplatte 1 abstützt. Das andere Ende des Kraftspeichers 34 besitzt eine Befestigungsöffnung 36, durch die ein Befestigungszapfen eines Hakens 33 hindurchgreift, der etwa in diametraler Gegenüberlage zum Anschlag 32 an der Umfangswand des Mitnehmers 28 befestigt ist. Zieht man durch die Drehachse des Drückers 10 und die Mitte der Schließzylinder-Durchtrittsöffnung 3 eine Mittellinie, so kreuzt der Kraftspeicher 34 die Mittellinie in einer Schrägstellung. Die Stützschulter 6 wird von der Ausnehmung 79 im Bereich der Zugangsöffnung 78 ausgebildet. Es liegen sich zwei gleichgestaltete Stützschultern 6 gegenüber. Die Ausnehmung 79 ist gewissermaßen klappsymmetrisch ausgebildet. Die Lagerhöhlung 2 geht unter Ausbildung einer Öffnung 77 in die Ausnehmung 79 über. Durch die Öffnung 77 kann der den Haken 33 tragende Fortsatz des Mitnehmers 28 schwenken. Der Gesamtschwenkwinkel beträgt 90 Grad. Zwischen der Öffnung 77 und der Zugangsöffnung 78 besitzt die Ausnehmung 79 eine Taillierung. Die Grundplatte besitzt im Bereich dieser Taillierungen Befestigungsöffnungen 27 zum Durchtritt von Gewindeschäften 15, mit denen die Abdeckplatte 12 an der Grundplatte 1 befestigt ist.

Der Schaft 35 trägt eine Wendelgangdruckfeder 37, die mit ihrem einen Ende am Fuß 38 und mit ihrem anderen Ende an einem die Befestigungsöffnung 36 ausbildenden Kopf angreift, um den Kopf weg vom Fuß 38 zu beaufschlagen. Wird ausgehend aus der in der Figur 4 dargestellten Stellung auf den Drückerdorn beziehungsweise den Mitnehmer 28 ein Drehmoment im Uhrzeigersinn aufgebracht, so kann sich der Mitnehmer 28 um seine Drehachse A drehen. Dabei spannt sich die Druckfeder 37 und die beiden Teile 35' und 35" des Schaftes 35 verschieben sich gegeneinander. Der Mitnehmer 28 kann so weit gedreht werden, bis der Anschlag 32 des Mitnehmers gegen eine Anschlagfläche 66 eines Anschlagkörpers 60' tritt. Der Drücker 10 lässt sich in der in der Figur 4 dargestellten Rechtsbetätigungsstellung um etwa 45 Grad zwischen zwei Anschlagstellungen verschwenken.

Etwa in der Längsmitte der Grundplatte 1 befinden sich zwei parallel zueinander ausgerichtete Lagerschächte 7. Die Lagerschächte 7 können aber auch in einem Winkel zueinander stehen. Die Lagerschächte 7 münden in die Lagerhöhlung 2. In jedem der beiden Lagerschächte 7 befindet sich ein Anschlagkörper 60, 60'. Die beiden Anschlagkörper 60, 60' sind untereinander gleich gestaltet. Der Lagerkörper 60, 60' besitzt einen Anschlagabschnitt 61, der in einer Verwahrstellung, die in der Figur 4 von dem dort links dargestellten Anschlagkörper 60 eingenommen wird, innerhalb des Lagerschachtes 7 liegt, sodass sich der Anschlag 32 in der Verwahrstellung des Lagerkörpers 60 frei am Lagerkörper 60 vorbei verlagern kann.

Der in der Figur 4 rechts dargestellte Anschlagkörper 60' nimmt eine Wirkstellung ein. In der Wirkstellung ragt der Anschlagabschnitt 61 in die Lagerhöhlung 2 derart hinein, dass eine von einer Seitenwand des Anschlagabschnittes 61 ausgebildete Anschlagfläche 66 in der Bewegungsbahn des Anschlags 32 des Mitnehmers 28 liegt.

Die beiden Anschlagkörper 60, 60' werden jeweils von einer Druckfeder 64 in Richtung der Eröffnung des Lagerschachtes 7 beaufschlagt. Hierzu stützt sich die Druckfeder 64 an einer der Öffnung des Lagerschachtes gegenüberliegende Wand des Lagerschachtes 7 ab. Die Druckfeder 64 beaufschlagt eine Druckfläche 63 des Anschlagkörpers 60, 60', die von einer Vertiefung gebildet sein kann.

Die beiden gleich gestalteten Anschlagkörper 60, 60' sind zwischen Druckfläche 63 und Anschlagabschnitt 61 tailliert ausgestaltet. Sie bilden Ausnehmungen 62. Für die Funktionsweise der beiden Anschlagkörper 60, 60' ist jeweils aber nur eine Ausnehmung 62 erforderlich. Die Ausnehmung 62 besitzt zwei voneinander wegweisende Schrägflächen 62', die Auflaufschrägen ausbilden, mit denen eine Stirnseite eines Sperrbolzens 65 zusammenwirkt.

Der Sperrbolzen 65 ist in einer Bohrung 8 gelagert, die sich zwischen den beiden Lagerschächten 7 erstreckt. Die Länge der Bohrung 8 ist geringer, als die Länge des darin gelagerten Sperrbolzens 65. Das vom Anschlagabschnitt 61 wegweisende Ende des Anschlagkörpers 60, 60', welches unmittelbar an die Druckfläche 63 angrenzt, bildet eine Stützschulter 69 aus. Die beiden nebeneinander angeordneten Anschlagkörper 60, 60' bilden aufeinander zuweisende Stützschultern und aufeinander zuweisende Ausnehmungen 62 aus, die jeweils mit einem der beiden voneinander wegweisenden Stirnseiten des Sperrbolzens 65 derart zusammenwirken, dass der sich an der Stützschulter 69 eines Anschlagkörpers 60' abstützende Sperrbolzen 65 mit seiner anderen Stirnseite in die Ausnehmung 62 des anderen Anschlagkörpers 60 eingreift, um so den anderen Anschlagkörper 60 in seiner Verwahrstellung zu halten, wohingegen der eine Anschlagkörper 60' mit seiner Stützschulter 69 den Sperrbolzen 65 in dieser Stellung hält.

Die Lagerschächte 7 werden von der Abdeckplatte 12 abgedeckt. Sie sind aber von der Rückseite der Grundplatte 1 her zugänglich. Hierzu befinden sich in der Rückseite Betätigungsöffnungen 80, die in die Böden der Lagerschächte 7 münden. In die Betätigungsöffnungen 80 kann mit einem Werkzeug, beispielsweise der Klinge eines Schraubwerkzeuges, eingegriffen werden, um den sich in der Wirkstellung befindlichen Anschlagkörper 60, 60' zu verlagern. Bei der in Figur 4 dargestellten Betriebsstellung ist dies der rechte Anschlagkörper 60'. Wird der Anschlagkörper 60' gegen die Rückstellkraft der Feder 64 verlagert, so kann sich der Sperrbolzen 65 in seine Lagerbohrung 8 verlagern. Dies erfolgt mittels der von der Druckfeder 64, die den Anschlagkörper 60 beaufschlagt, ausgeübten Kraft und der Wirkung der Schrägfläche 62'. Das Verlagern des Anschlagkörpers 60' führt somit zu einer federkraftveranlassten Verlagerung des anderen Anschlagkörpers 60 in die Wirkstellung.

Wie der Figur 9 zu entnehmen ist, besitzt der Anschlagkörper 60, 60' seitlich abragende Begrenzungsanschläge 70, mit denen verhindert wird, dass der Anschlagkörper 60, 60' den Lagerschacht 7 in der Wirkstellung verlässt. Die Begrenzungsanschläge 70 liegen in der Wirkstellung an nicht dargestellten Gegenanschlägen an.

Um den in der Figur 4 in der Rechtsbetätigungsstellung dargestellten Beschlag in eine Linksbetätigungsstellung zu bringen, muss der Kraftspeicher, also das Federbein 34, aus einer Wirkstellung gebracht werden. Dies erfolgt mittels eines Werkzeuges, beispielsweise der Klinge eines Schraubendrehers, die durch die Zugangsöffnung 78 gebracht wird, und mit der der Fuß 38 von der Stützschulter 6 gehoben wird, sodass der Kraftspeicher 34 seine in der Figur 5 dargestellte Position einnehmen kann. In dieser Position liegt der Anschlag 32 vor der Anschlagfläche 66 des sich in der Wirkstellung befindenden Anschlagkörpers 60'. Wird jetzt mithilfe eines Werkzeuges, durch die Betätigungsöffnung 80 hindurch, der Anschlagkörper 60' von der Wirkstellung in die Verwahrstellung gehoben, verlagert sich der andere Anschlagkörper 60 in die in der Figur 6 dargestellte Wirkstellung. Dabei verlagert sich der Sperrbolzen 65 von links nach rechts und greift in die Ausnehmung 62 des Anschlagkörpers 60' ein, um diesen in der Verwahrstellung zu halten. Der Sperrbolzen 65 stützt sich dann an der Stützschulter 69 des in die Wirkstellung gebrachten Anschlagkörpers 60 ab.

Mit einem Werkzeug, beispielsweise der Klinge eines Schraubwerkzeuges, kann dann der Kraftspeicher 34 in die in Figur 6 dargestellte Stellung gebracht werden, in der sich der Fuß 38 auf einer Stützschulter 6 abstützt. Auch hier kreuzt das Federbein 34 schräg eine Mittellinie des Beschlages. In dieser Linksbetätigungsstellung kann der Drücker um 45 Grad anschlagbegrenzt verdreht werden, wobei der Anschlag 32 vom Kraftspeicher 34 gegen den Anschlag 9' der Grundplatte 1 beaufschlagt wird und durch Drehen des Drückers 10 gegen die Anschlagfläche 66 des Anschlagkörpers 60 bringbar ist.

Es wird als vorteilhaft angesehen, dass die Links-/Rechts-Umstellung ohne die vorherige Entfernung von Abdeckmitteln möglich ist, wozu in der Rückseite des Beschlages Öffnungen vorgesehen sind, durch welche mit einem Werkzeug oder dergleichen hindurchgegriffen werden kann, um die Anschlagkörper 60, 60' umzustellen beziehungsweise um den Kraftspeicher 34 aus einer ersten Funktionsstellung zu lösen, um ihn anschließend in eine zweite Funktionsstellung zu bringen.

### 3. Kupplung zwischen Außendrückerdorn und Innendrückerdorn

Der Beschlag besitzt eine von den Mitnehmern 28, 39 ausgebildete Kupplung, um den Außendrücker 10, der auf einem Außendrückerdorn 49 steckt, wahlweise mit einem Einsteckschloss in eine Drehverbindungsstellung oder in eine Freigabestellung zu bringen. In der Drehverbindungsstellung ist der Außendrückerdorn 49 drehfest mit dem Antriebsvierkant 67 verbunden. In der Freigabestellung ist diese drehfeste Stellung aufgehoben. Der Außendrückerdorn 49 lässt sich verdrehen, ohne dass der Antriebsvierkant 67 mitgenommen wird. Der Mitnehmer 28, der ein passives Kupplungsglied der Kupplung bildet, besitzt eine im Wesentlichen rotationssymmetrische Gestalt. Der Mitnehmer 28 ist fest, im Ausführungsbeispiel materialeinheitlich, mit dem Drückerdorn 49 verbunden. Der Drückerdorn 49 entspringt einer Stirnfläche des Lagerbundes 40, mit dem der Mitnehmer 28 in der Lagerbohrung 13 der Abdeckplatte 12 gelagert ist. Der Lagerbund 40 entspringt einer Breitseitenfläche eines zylinderförmigen Abschnittes, der von einer Außenseite einer Höhlungswand 30 ausgebildet wird. Von dieser Außenwand entspringen der Anschlag 32 und der dem Anschlag diametral gegenüberliegende Fortsatz, der das Befestigungsmittel 33 für den Kraftspeicher 34 ausbildet. Die Höhlungswand 30 umgibt eine Kupplungshöhlung 29 mit einem im Wesentlichen ebenen Boden und einer sich auf einer Innenzylindermantelfläche erstreckenden Innenseite der Höhlungswand 30. Die Höhlungswand 30 besitzt zumindest eine Fesselungsausnehmung 31 in Form einer radialen Durchbrechung durch die Höhlungswand 30. Beim Ausführungsbeispiel sind zwei derartige radiale Durchbrechungen vorgesehen, die jeweils eine Fesselungsausnehmung 31 ausbilden und die um 90 Grad winkelversetzt zueinander sind. Im Zentrum des Bodens der Kupplungshöhlung 29 befindet sich das Ende einer Axialbohrung 51, die sich durch den gesamten Drückerdorn 49 erstreckt und in der eine Spannschraube 56 steckt, die sich mit ihrem Kopf auf dem Rand der Öffnung der Axialbohrung 51 abstützt.

Der Mitnehmer 39 bildet das andere, aktive Kupplungsglied, das mit dem Kupplungsglied 28 zusammenwirkt. Der Mitnehmer 39 bildet ein Gehäuse mit einer Gehäusehöhlung aus, in der ein Fesselungselement 41 angeordnet ist. Das Fesselungselement 41 ist in der Figur 12 in einer zurückgezogenen Stellung dargestellt. Diese entspricht der Freigabestellung der Kupplung. Mit einem Antriebsmotor 45, der eine Antriebswelle 46 dreht, kann das Fesselungselement 41, bei dem es sich um einen Schieber handelt, von der Freigabestellung in eine Drehmitnahmestellung gebracht werden. In der Drehmitnahmestellung, die in der Figur 13 dargestellt ist, greift ein Stirnabschnitt des Fesselungselementes 41 in die Fesselungsausnehmung 31 der Höhlungswand 30 ein. Das Fesselungselement 41 ist hierzu verschieblich in einem Lagerschacht 44 gelagert. Das Fesselungselement 41 besitzt einen im Wesentlichen Vierkant-Querschnitt. Der Lagerschacht 44 besitzt einen ebenfalls vierkantigen Innenquerschnitt, sodass das Fesselungselement 41 undrehbar im Lagerschacht 44 gelagert und geführt ist.

Das Fesselungselement 41 besitzt eine Höhlung, die zu einer Mehrkantseite des Fesselungselementes 41 offen ist. In die Öffnung der Höhlung ist ein U-förmiger Lagerkörper 43 eingesetzt. Zwischen den beiden U-Schenkeln des Lagerkörpers 43 erstreckt sich eine Druckfeder 42. Durch die Druckfeder 42 erstreckt sich die Welle 46, die vom Antriebsmotor 45 drehangetrieben werden kann. Auf der Welle 46 sitzt ein Gewindeelement 47, das in die Zwischenräume der wendelgangförmigen Druckfeder 42 eingreift. Wird der Antriebsmotor 45 gedreht, wird die Druckfeder 42 je nach Drehrichtung des Antriebsmotors 45 entweder gegen den einen der beiden U-Schenkeln oder den anderen U-Schenkel gespannt, sodass auf das Fesselungselement 41 eine Kraft entweder in Richtung der Fesselungsausnehmung 31 oder von der Fesselungsausnehmung 31 weg ausgeübt wird.

Wird ausgehend von der in Figur 12 dargestellten Freigabestellung die Welle 46 derart gedreht, dass die Druckfeder 42 nach links verlagert wird, wird das Fesselungselement 41 in Richtung auf die Fesselungsausnehmung 31 beaufschlagt, sodass es die in der Figur 13 dargestellte Folgestellung einnehmen kann, in der das Fesselungselement 41 in die Fesselungsausnehmung 31 eingreift und so die beiden Kupplungsglieder 28, 39 drehfest aneinander kuppelt. Dies entspricht der Kupplungsstellung der Kupplung.

Wird ausgehend von der in der Figur 13 dargestellten Drehmitnahmestellung die Welle 46 in Gegenrichtung gedreht, sodass die Druckfeder nach rechts verlagert wird, wird das Fesselungselement 41 in Richtung aus der Fesselungsausnehmung 31 verlagert, sodass wieder die in der Figur 12 dargestellte Freigabestellung erreicht wird. Der Antriebsmotor 45 braucht weder in der einen Richtung, noch in der anderen Richtung gegen einen Endanschlag zu laufen. Wird die Feder 42 vollständig nach links oder vollständig nach rechts verlagert, tritt das Gewindeelement 47, bei dem es sich um einen Gewindegang handeln kann, aus der von dem Federelement ausgebildeten Wendel heraus und kann leer drehen.

Die Figur 14 zeigt eine Betriebsstellung, die im Wesentlichen der Figur 12 entspricht, wobei jedoch das am vom Antriebsvierkant 67 gebildeten Innendrückerdorn sitzende Kupplungsglied 39 derart verdreht gegenüber dem Kupplungsglied 28 ist, dass das Fesselungselement 41 nicht mit der Fesselungsausnehmung 31 fluchtet. Wird in dieser Drehstellung der Antriebsmotor 45 betätigt, so spannt sich das Federelement 42 und verlagert das Fesselungselement 41 in Richtung auf die Höhlungswand 30, bis es an die Innenseite der Höhlungswand 30 anstößt. In diesem Zustand kann das mit dem Außendrückerdorn 49 verbundene Kupplungsglied 28 gedreht werden, bis die Fesselungsausnehmung 31 in eine Fluchtlage zum Fesselungselement 41 tritt, welches dann von der Kraft der sich entspannenden Feder 42 in die Fesselungsausnehmung 31 verschoben wird.

Die Figur 15 zeigt, dass sich die axiale Länge des Kupplungsgliedes 28 im Wesentlichen über die gesamte Tiefe der Lagerhöhlung 2 erstreckt. Die den Lagerbund 40 umgebende Stirnfläche 40' liegt an der zum Grundkörper 1 weisenden Breitseite der Abdeckplatte 12 an. Der Rand 30' liegt an der zum Grundkörper 1 weisenden Breitseite der Abdeckplatte 20 an. Die beiden Abdeckplatten 12, 20 bilden somit mit ihren Breitseiten Lagerflächen für den Mitnehmer beziehungsweise das Kupplungsglied 28. Das aktive Kupplungsglied 39, welches den Antriebsmotor 45 trägt, der bei der Drehbewegung des Kupplungsgliedes 39 mitgedreht wird, findet vollständig Aufnahme in der Kupplungshöhlung 29. Es sind nicht dargestellte Kabel vorgesehen, mit denen der Antriebsmotor 45 mit der elektronischen Steuereinrichtung verbunden ist, die sich im Gehäuse 16 befindet. Das Kupplungsglied 28 ist derart in der Lagerhöhlung gelagert, dass die radial - bezogen auf die Drehachse A - nach außen weisende Umfangsfläche der Höhlungswand 30 einen freien Abstand zu einer die Lagerhöhlung 2 begrenzenden Wand 2' besitzt.

Das Kupplungsglied 39 bildet eine sich an den Lagerbund 48 anschließende Stirnfläche 48' aus, die an der Breitseitenfläche der Abdeckplatte 20 anliegt.

Die Abdeckplatte 20 besitzt einen sich um die Lagerbohrung 21 erstreckenden Bogenschlitz 59, der sich über einen Winkel von 90° erstreckt. In diesem Bogenschlitz 59 greift ein Anschlagzapfen 58 des Mitnehmers 39 ein. Es ist somit insbesondere vorgesehen, dass sich der aktive Mitnehmer 39 nur um einen begrenzten Drehwinkel und insbesondere um einen Winkel von 90 Grad drehen kann.

### 4. Befestigungsmittel zur Befestigung des Beschlages an einem Türblatt

Ein weiterer Aspekt der Erfindung betrifft Befestigungsschlitze 4, 5 und 86, die in der Grundplatte 1 angeordnet sind und die zur Aufnahme von Befestigungselementen 25, 26 vorgesehen sind. Die Befestigungsschlitze 4, 5, 86 erstrecken sich parallel zur Erstreckungsrichtung der länglichen Grundplatte 1. Die Befestigungsschlitze 4, 5, 86 besitzen einen ersten längeren Abschnitt, in dem das Befestigungselement 25 in der Erstreckungsebene der Grundplatte 1 in einer Richtung zum Drückerdorn 49 beziehungsweise 67 oder vom Drückerdorn 49 beziehungsweise 67 verschoben werden kann. Dadurch kann einerseits der Abstand des Befestigungselementes 25 zum Drückerdorn 49, 67, andererseits aber auch der Abstand der beiden Befestigungselemente 25 voneinander verändert werden. Hierdurch kann der Beschlag an regional verschiedene Entfernungen zwischen Achse des Drückers und Achse des Schließzylinders angepasst werden.

Der Befestigungsschlitz 4, 5, 86 besitzt einen Endabschnitt 4', 5' beziehungsweise 86', der eine größere Weite aufweist, als der längere Abschnitt des Befestigungsschlitzes 4, 5, 86. Durch diesen Endabschnitt 4', 5', 86' kann von der Rückseite der Grundplatte 1 her ein Befestigungselement 25, 26 in den Befestigungsschlitz 4, 5, 86 eingefügt werden. Dies erfolgt durch eine Bewegung des Befestigungselementes 25, 26 in einer Richtung senkrecht zur Erstreckungsebene der Grundplatte 1.

Die Figuren 17 bis 20 zeigen Querschnitte durch die verschiedenen Befestigungsschlitze 4, 5, beziehungsweise durch einen Endabschnitt 5'. Die Befestigungsschlitze 4, 5, 86 besitzen einen Abschnitt, der eine geringe Weite aufweist. Dieser Abschnitt erstreckt sich von der Rückseite der Grundplatte 1 her bis in einen verbreiterten Abschnitt 75, 76, der in der von der Rückseite wegweisenden Frontseite der Grundplatte 1 verläuft. Die Grundplatte 1 ist in diesem Bereich von der Abdeckplatte 12 abgedeckt. Der Befestigungsschlitz 5 bildet somit eine hinterschnittene, im Querschnitt T-förmige längliche Durchbrechung aus, deren Boden von der Abdeckplatte 12 gebildet ist. In den Endabschnitten 4', 5' und 86' ist der Befestigungsschlitz nicht hinterschnitten. In diesen Endabschnitten 4', 5', 86' hat der Befestigungsschlitz eine Weite, die der Weite des verbreiterten Abschnittes 75, 76 entspricht.

Die Figur 18 zeigt ein erstes Befestigungselement 25, das in einem Befestigungsschlitz 5 steckt. Da die Befestigungsschlitze 4 und 5 im Wesentlichen gleich gestaltet sind, kann das in der Figur 19 im Befestigungsschlitz 5 dargestellte Befestigungselement 25 auch im Befestigungsschlitz 4 angeordnet sein. Das Befestigungselement 25 besitzt einen kreisscheibenförmigen Kopf 25', dessen Weite beziehungsweise dessen Durchmesser geringfügig kleiner ist, als die Weite des verbreiterten Abschnittes 75. An den Kopf 25' schließt sich ein Schaft an, der zumindest zwei axiale Abschnitte aufweist. Ein erster axialer Abschnitt des Schaftes 25' bildet einen Hals 25" aus, der einen Durchmesser aufweist, der geringer ist, als der Durchmesser des Kopfes 25' und geringer ist, als die Weite des Befestigungsschlitzes 5. Dieser Hals 25" erstreckt sich innerhalb der Grundplatte 1.

An den Hals 25" schließt sich ein zweiter Abschnitt des Schaftes 25‴ an, der rückwärtig aus der Grundplatte 1 herausragt und der durch das Türblatt, an dem der Beschlag befestigt werden kann, hindurchragen kann. Ein dem Kopf 25' gegenüberliegendes Ende des Schaftes 25‴ besitzt eine Öffnung einer Gewindebohrung, in die eine Befestigungsschraube eingedreht werden kann.

Zur Montage des Befestigungselementes 25 wird der Kopf durch den Endabschnitt 4' beziehungsweise 5' oder 86' von der Rückseite der Grundplatte 1 her eingeführt. Diese folgt so weit, bis die Stirnfläche des Kopfes 25' gegen die Abdeckplatte 12 stößt. Wird das Befestigungselement 25 in den Befestigungsschlitz 4 eingesteckt, erfolgt dies soweit, bis der Kopf gegen das Gehäuse 16 anstößt, welches den Befestigungsschlitz 4 beziehungsweise den verbreiterten Abschnitt 75 überdeckt. Aus dieser Position heraus kann das Befestigungselement 25 innerhalb des Befestigungsschlitzes 4, 5 an die zur Befestigung taugliche Stellung gebracht werden. Mit der Bezugsziffer 85 ist ein Ring bezeichnet, der sich im Übergangsbereich zwischen dem Hals 25" und dem aus der Grundplatte 1 herausragenden Abschnitt des Schaftes 25‴ befindet.

Der Befestigungsschlitz 5 mündet in eine Schließzylinder-Durchtrittsöffnungen 3. Der Endabschnitt 5' wird bei diesem Befestigungsschlitz 5 von einem verschmälerten Abschnitt der Schließzylinder- Durchtrittsöffnung 3 ausgebildet, in der ein Flanschabschnitt eines Schließzylinders Aufnahme finden kann. Wird dieser Endabschnitt 5' zur Aufnahme eines Flanschabschnittes eine Schließzylinders verwendet, so besitzt die Abdeckplatte 12 eine Schließzylinder-Durchtrittsöffnung 14, die um ein entsprechend großes Maß vom Drückerdorn 49 entfernt ist. Bei dieser Verwendungsart des Beschlages an einem Schloss mit einem großen Entfernungsmaß kann dort kein Befestigungselement angeordnet werden.

Bei einer Verwendungsart des Beschlages an einem Schloss mit einem geringeren Entfernungsmaß, bei der der Abstand zwischen Drückerdorn 49 und Achse des Schließzylinders geringer ist, kann in den Endabschnitt 5' ein Befestigungselement 26 eingesetzt werden, wie es die Figur 20 zeigt. Die hierbei verwendete Abdeckplatte 12 besitzt eine Schließzylinder-Durchtrittsöffnung 14, die einen geringeren Abstand zum Drückerdorn 49 aufweist, sodass der Endabschnitt 5' von der Abdeckplatte 12 überdeckt ist. Der Endabschnitt 5' besitzt einen verbreiterten Abschnitt 76, der unmittelbar unterhalb der Abdeckplatte 12 verläuft und dessen Weite größer ist, als die Weite des Endabschnitts 5'. Das Befestigungselement 26 besitzt einen Kopf 26', dessen Durchmesser größer ist, als der Kopf 25' des Befestigungselementes 25. Der Kopf 26' wird von einem breiteren Abschnitt der Schließzylinder-Durchtrittsöffnung 3 her in den verbreiterten Abschnitt 76 eingeführt. Ein sich an den Kopf 26' anschließender Hals 26‴ wird dabei passgenau in den Endabschnitt 5' eingefügt. Der Hals 26‴ besitzt einen Durchmesser, der größer ist, als die Weite des Befestigungsschlitzes 5 und etwa dem Durchmesser des Kopfes 25' entspricht. An den Hals 26‴ schließt sich ein Schaftabschnitt des Schaftes 26" an, der durch das Türblatt hindurchragen kann und der eine Gewindebohrung 74 aufweisen kann.

Das in den Figuren 23 bis 25 dargestellte zweite Ausführungsbeispiel zeigt ein Breit-Schild, bei dem jeweils neben der Schließzylinder-Durchtrittsöffnung 3 ein Befestigungsschlitz 86 angeordnet ist. Die beiden parallel zueinander und parallel zur Schließzylinder-Durchtrittsöffnung 3 verlaufenden Befestigungsschlitze 86 besitzen jeweils einen Endabschnitt 86' und ansonsten eine Gestalt, wie sie die Befestigungsschlitze 4, 5 besitzen, sodass auf die diesbezüglichen Ausführungen Bezug genommen wird. Der Abstand der beiden Befestigungsschlitze 86 entspricht dem genormten Abstand der Befestigungsschrauben einer Schließzylinder-Rosette.

Bei dem in der Figur 26 dargestellten Ausführungsbeispiel verlaufen die Befestigungsschlitze 86 parallel zu einer länglichen Öffnung 93 zum Hindurchtritt eines Schließzylinders. Die Befestigungsschlitze 86 sind hier der Abdeckplatte 20 zugeordnet, die mit der Rückseite der Grundplatte 1 verbunden werden kann. Ein weiterer Befestigungsschlitz 4 verläuft mittig zwischen den beiden Längsrandkanten der Abdeckplatte 20. Zwischen dem Befestigungsschlitz 4 und den beiden Befestigungsschlitzen 86 befindet sich die Lagerbohrung 21.

### 5. Befestigung der Abdeckplatte 12 mit Gewindeschäften an der Grundplatte

Die Figuren 17 und 18 zeigen die an der Abdeckplatte 12 auf der der Sichtseite gegenüberliegenden Seite befestigten Gewindeschäfte 15, die jeweils einen Kopf 15' entspringen, der mit der Rückseite der Abdeckplatte 12 verbunden sind. Die Köpfe 15' können mit der Rückseite der aus Metall bestehenden Abdeckplatte 12 verschweißt oder verlötet sein. Sie können aber auch mit der Abdeckplatte 12 verklebt sein. Dies kann insbesondere dann von Vorteil sein, wenn die Abdeckplatte 12 aus Kunststoff besteht. Es kann aber auch vorgesehen sein, dass die Gewindeschäfte 15 materialeinheitlich von der Abdeckplatte 12 ausgebildet sind. Bevorzugt bestehen die Gewindeschäfte 15 aus Metall und sind stoffschlüssig mit der Abdeckplatte 12 derart verbunden, dass die eine Dekorfläche bildende Frontseite der Abdeckplatte 12 nicht durch die Befestigung optisch beeinträchtigt wird.

Die Länge der Gewindeschäfte 15 ist etwas geringer, als die Dicke der Grundplatte 1. Die Grundplatte 1 besitzt für jeden Gewindeschaft 15 eine Befestigungsöffnung 27, die sich durch die gesamte Grundplatte 1 erstreckt. Auf ihrer zur Abdeckplatte 12 weisenden Seite besitzt die Befestigungsöffnung 27 eine Verbreiterung 27' zur Aufnahme des Kopfes 15'. Auf ihrer zur Rückseite der Grundplatte 1 weisenden Seite besitzt die Befestigungsöffnung 27 ebenfalls eine Verbreiterung 27", die zur Aufnahme einer Mutter 84 dient, die auf das Gewinde des Gewindeschaftes 5 aufgeschraubt werden kann. Die Stirnseite der Mutter 84 liegt im befestigten Zustand in der Verbreiterung 27". Die Stirnfläche der Mutter 84 besitzt Vertiefungen beziehungsweise ein Profil, an dem ein Schraubwerkzeug angreifen kann.

Die Befestigungsöffnungen 22, 27 können insbesondere Abschnitte aufweisen, die in Achsrichtung hintereinander angeordnet sind und die einen unterschiedlichen Durchmesser aufweisen.

Der Figur 18 ist zu entnehmen, dass der Gewindeschaft 15 nicht nur die Befestigungsöffnung 27 der Grundplatte 1 durchgreift, sondern auch eine Befestigungsöffnung 22 der Abdeckplatte 20, die in eine Vertiefung der Rückseite der Grundplatte 1 eingelassen ist. Die Befestigungsöffnung 22 kann eine Senkung aufweisen, an der sich der als Senkkopf ausgebildete Kopf der Mutter 84 abstützen kann.

Es ist insbesondere eine geradzahlige Anzahl von Gewindeschäften 15 vorgesehen. Dabei kann die Anzahl der Gewindeschäfte 15, mit denen die Abdeckplatte 20 an der Abdeckplatte 12 befestigt ist, ebenfalls geradzahlig sein und bevorzugt vier, sechs oder acht betragen.

### 6. Befestigung des Drückers am Drückerdorn

Die Figuren 8, 11, 15 und 21 zeigen einen Mitnehmer 28, der eine glockenförmige Gestalt aufweist. Der Mitnehmer 28 besitzt eine kreisförmige Stirnfläche mit einem Lagerbund 40, der in einer Lagerbohrung 13 der Abdeckplatte 12 gelagert ist. Dem Mitnehmer 28 beziehungsweise dessen Stirnfläche oder der Stirnfläche 40' des Lagerbundes 40 entspringt materialeinheitlich dem Vierkant-Drückerdorn 49. Der Drückerdorn 49 besitzt eine Bohrung 51, die sich in Achsrichtung des Drückerdornes 49 erstreckt. Die Bohrung 51 besitzt eine Senkung, die sich in der Mitte des Bodens der Kupplungshöhlung 29 befindet und setzt sich fort bis an das freie Ende des Drückerdornes 49. Die Bohrung 51 verläuft zur Mittelachse des Drückerdornes 49 versetzt, sodass sie eine Schrägfläche 50 am freien Ende des Drückerdornes 49 durchdringt.

Die Schrägfläche 50 beginnt an einer Stufe, die vom freien Ende des Drückerdornes 49 entfernt ist und setzt sich unter Verminderung der Querschnittsfläche des Drückerdornes 49 bis zum freien Ende des Drückerdornes 49 fort. Dort endet sie an einer querschnittsverminderten Stirnfläche des Drückerdornes 49.

Es ist ein Klemmelement 52 in Form eines Keiles vorgesehen, welches eine Keilfläche 54 aufweist, die auf der Schrägfläche 50 aufliegt. Das Klemmelement 52 besitzt eine Gewindebohrung 55, in die das Außengewinde einer Spannschraube 56 eingeschraubt ist, die sich in der Bohrung 51 erstreckt. Der Senkkopf der Spannschraube 56 liegt dabei in der Senkung des Bodens der Kupplungshöhlung 29.

Der Neigungswinkel der Keilfläche 54 entspricht dem Neigungswinkel der Schrägfläche 50, sodass eine Druckfläche 53, die der Keilfläche 54 gegenüberliegt, parallel verläuft zu einer Mehrkantfläche des Drückerdorns 49, die der Schrägfläche 50 gegenüberliegt. Durch Drehen der Spannschraube 56 kann das die Form eines Keiles aufweisende Klemmelement 52 mit seiner Keilfläche 54 auf der Schrägfläche 50 entlanggleiten, wobei sich der Abstand der Druckfläche 53 von der dieser gegenüberliegenden Mehrkantfläche des Drückerdorns 49 verändert.

Der Drücker 10 kann wie folgt mit dem Drückerdorn 49 verbunden werden. Die Abdeckplatte 12 ist nicht an der Grundplatte 1 befestigt. Der Drückerdorn 49 wird durch die Lagerbohrung 13 der Abdeckplatte 12 hindurchgesteckt, bis der Ringbund 40 in der Lagerbohrung 13 liegt. Daran anschließend wird der Drückerdorn 49 in die Mehrkantöffnung 11, die bevorzugt eine Vierkantöffnung ist, eingeschoben, bis die Stirnseite des Drückers 10, in der die Vierkantöffnung 11 mündet, an der Stirnfläche 40' des Lagerbundes anliegt. Ein radial äußerer Bereich der Stirnfläche des Drückers 10 überragt dabei in Radialrichtung den Lagerbund 40. Daran anschließend wird die Spannschraube 56 so lange gedreht, bis das Klemmelement 52 eine Klemmstellung einnimmt, in der die Druckfläche 53 die Innenwandung der Vierkantöffnung 11 kraftbeaufschlagt.

Daran anschließend kann die Abdeckplatte 12 auf der Grundplatte 1 mittels der Gewindeschäfte 15 und der darauf aufgeschraubten Muttern 84 befestigt werden.

Bei den in den Figuren 26 bis 20 dargestellten Ausführungsbeispielen ist der Drücker 10 unmittelbar mit dem Kupplungsglied 28 verbunden. Das Kupplungsglied 28 trägt einen Vierkantfortsatz 87, der materialeinheitlich vom Kupplungsglied 28 ausgebildet ist. Der Vierkantfortsatz 87 kann in die Vierkanthöhlung des Drückers 10 eingesteckt werden. Eine Befestigungsschraube hält den Drücker 10 am Vierkantfortsatz 87.

**Liste der Bezugszeichen**

| | | | |
|---|---|---|---|
| 1 | Grundplatte | 22 | Befestigungsöffnung |
| 2 | Lagerhöhlung | 23 | Befestigungsschraube |
| 2' | Wand | 24 | Befestigungselement |
| 3 | Schließzylinder-Durchtrittsöffnung | 24' | Schraube |
| | | 25 | Befestigungselement |
| 4 | Befestigungsschlitz | 25' | Kopf |
| 4' | Endabschnitt | 25" | Hals |
| 5 | Befestigungsschlitz | 25‴ | Schaft |
| 5' | Endabschnitt | 26 | Befestigungselement |
| 6 | Stützschulter | 26' | Kopf |
| 7 | Lagerschacht | 26" | Schaft |
| 8 | Lagerbohrung | 26‴ | Hals |
| 9 | Anschlag | 27 | Befestigungsöffnung |
| 9' | Anschlag | 27' | Verbreiterung |
| 10 | Drücker | 27" | Verbreiterung |
| 10' | Drücker | 28 | Kupplungsglied, Mitnehmer |
| 11 | Vierkantöffnung | 29 | Kupplungshöhlung |
| 12 | Dekorplatte, Abdeckplatte | 30 | Höhlungswand |
| 13 | Lagerbohrung | 30' | Rand |
| 14 | Schließzylinder-Durchtrittsöffnung | 31 | Fesselungsausnehmung |
| | | 32 | Anschlag |
| 15 | Gewindeschaft | 33 | Befestigungsmittel, Haken |
| 15' | Kopf | 34 | Federbein, Kraftspeicher |
| 16 | Gehäuse | 35 | Schaft |
| 17 | Vertiefung | 35' | Teil des Schaftes |
| 18 | Batteriefach | 35" | Teil des Schaftes |
| 19 | Batteriefachabdeckung | 36 | Befestigungsöffnung |
| 20 | Abdeckplatte | 37 | Wendelgang-Druckfeder |
| 21 | Lagerbohrung | 38 | Fuß |
| 39 | Mitnehmer, Kupplungsglied, Aktuator | 64 | Druckfeder |
| | | 65 | Sperrbolzen |
| 40 | Lagerbund | 66 | Anschlagfläche |
| 40' | Stirnfläche | 67 | Antriebsvierkant |
| 41 | Fesselungselement | 68 | Batteriekontakt |
| 42 | Wendelgangfeder | 69 | Stützschulter |
| 43 | Lagerkörper | 70 | Begrenzungsanschlag |
| 44 | Lagerschacht | 74 | Gewindebohrung |
| 45 | Antriebsmotor | 75 | verbreiterter Abschnitt |
| 46 | Welle | 76 | verbreiterter Abschnitt |
| 47 | Gewindeelement | 77 | Öffnung |
| 48 | Lagerbund | 78 | Zugangsöffnung |
| 48' | Stirnfläche | 79 | Ausnehmung |
| 49 | Drückerdorn | 80 | Betätigungsöffnung |
| 50 | Schrägfläche | 81 | Querbohrung |
| 51 | Bohrung | 82 | Rastzapfen |
| 52 | Keil, Klemmelement | 83 | Rastöffnung |
| 53 | Druckfläche | 84 | Mutter |
| 54 | Keilfläche | 85 | Ring |
| 55 | Gewindebohrung | 86 | Befestigungsschlitz |
| 56 | Spannschraube | 86' | Endabschnitt |
| 57 | Vierkantöffnung | 87 | Vierkantfortsatz |
| 58 | Anschlagzapfen | 88 | Halterahmen |
| 59 | Bogenschlitz | 89 | elektronische Schaltung |
| 60 | Anschlagkörper | 90 | Höhlung |
| 60' | Anschlagkörper | 91 | Verschlussebene |
| 61 | Anschlagabschnitt | 92 | Öffnung |
| 62 | Ausnehmung | 93 | Öffnung |
| 62' | Schrägfläche | A | Drehachse |
| 63 | Druckfläche | | |

## Patentansprüche

1. An einer Tür oder dergleichen befestigbarer Beschlag mit einem Grundkörper (1), der einen um eine Drehachse (A) drehbaren Mitnehmer (28, 39) lagert, mit dem eine Drehbewegung eines Drückers (10) auf ein Schloss übertragbar ist, wobei der Drehwinkel, um den der Mitnehmer (28, 39) verdreht werden kann, mittels eines mit gehäusefesten Anschlagflächen (9, 9', 66) zusammenwirkenden am Mitnehmer (28) befestigten Anschlags (32) beschränkt ist, wobei ein Anschlag (32) von der Kraft eines Kraftspeichers (34) gegen eine Anschlagfläche (66, 66') beaufschlagt wird und gegen die Rückstellkraft des Kraftspeichers (34) verdrehbar ist, wobei der Kraftspeicher (34) an einem Befestigungsmittel (33) des Mitnehmers (28) angreift, und sich mit einem Fuß (38) an einer Stützschulter (6) des Grundkörpers (1) abstützt, die von der Rückseite des Grundkörpers (1) her zugänglich ist, wobei der Grundkörper (1) zwei sich gegenüberliegende Stützschultern (6) aufweist, um bei einer Links/Rechts-Umstellung den Fuß (38) des Kraftspeichers (34) wahlweise auf eine der beiden Stützschultern (6) aufzusetzen, **dadurch gekennzeichnet, dass** zumindest eine gehäusefeste Anschlaganordnung zur Links/ Rechts-Umstellung des Beschlages zwei Anschlagkörper (60, 60') ausbildet, von denen der eine Anschlagkörper (60) oder der andere Anschlagkörper (60') die mit dem Anschlag (32) des Mitnehmers (28) zusammenwirkende Anschlagfläche (66) ausbildet.

2. Beschlag nach Anspruch 1, **dadurch gekennzeichnet, dass** der Kraftspeicher (34) ein Federbein ausbildet, dass sich mit dem Fuß (38) an der Stützschulter (6) des Grundkörpers (1) abstützt und mit einem dem Fuß (38) gegenüberliegenden Befestigungsende drehgelenkartig am Befestigungsmittel (33) befestigt ist, wobei insbesondere vorgesehen ist, dass das Befestigungsende eine Befestigungsöffnung (36) aufweist und das Befestigungsmittel (33) einen in die Befestigungsöffnung (36) eingreifenden Haken.

3. Beschlag nach einem der Ansprüche 1 oder 2, **dadurch gekennzeichnet, dass** ein aus zwei gegeneinander verschieblichen Teilen bestehender Schaft (35, 35') des Kraftspeichers (34) in der Anschlagstellung, in der der Anschlag (32) an der Anschlagfläche (66) anliegt, schräg zu einer durch die Drehachse des Drückers (10) und die Mitte der Schließzylinder-Durchtrittsöffnung (3) gezogene Mittellinie verlaufend die Mittellinie schneidet.

4. Beschlag nach einem der vorhergehenden Ansprüche, **dadurch gekennzeichnet, dass** die Anschlagkörper (60, 60') jeweils in Radialrichtung, bezogen auf die Drehachse (A), zwischen einer Verwahrstellung und einer Wirkstellung verlagerbar sind.

5. Beschlag nach Anspruch 4, **dadurch gekennzeichnet, dass** die Anschlagkörper (60, 60') wechselseitig von einer Verwahrstellung in eine Wirkstellung bringbar sind, wobei der die Wirkstellung einnehmende Anschlagkörper (60, 60') den anderen Anschlagkörper (60, 60') in der Verwahrstellung fesselt.

6. Beschlag nach einem der vorhergehenden Ansprüche, **dadurch gekennzeichnet, dass** die Anschlagkörper (60, 60') in nebeneinander und insbesondere parallel nebeneinander angeordneten, zu einer Lagerhöhlung (2) zur Lagerung des Mitnehmers (28) offenen Lagerschächten (7) angeordnet sind und/oder dass die Anschlagkörper (60, 60') in Richtung auf die Drehachse (A) jeweils von einem Federelement (64) kraftbeaufschlagt sind.

7. Beschlag nach einem der vorhergehenden Ansprüche, **dadurch gekennzeichnet, dass** die Anschlagkörper (60, 60') aufeinander zu weisende Ausnehmungen (62) zum Eintritt eines einen der Anschlagkörper (60, 60') in seiner Verwahrstellung fesselnden Sperrbolzens (65) aufweisen.

8. Beschlag nach Anspruch 7, **dadurch gekennzeichnet, dass** die Anschlagkörper (60, 60') aufeinander zu weisende Stützschultern (69) aufweisen, an denen sich der Sperrbolzen (65) abstützt, wenn er in die Ausnehmung (62) des anderen Anschlagkörpers (60, 60') eingreift.

9. Beschlag nach einem der Ansprüche 6 bis 8, **dadurch gekennzeichnet, dass** die Anschlagkörper (60, 60') jeweils einen Begrenzungsanschlag (70) aufweisen, mit dem der Anschlagkörper (60, 60') in der Wirkstellung gegen ein Heraustreten aus den Lagerschächten (7) gehalten ist.

10. Beschlag nach einem der Ansprüche 6 bis 9, **dadurch gekennzeichnet, dass** die Lagerschächte (7) zur Rückseite des Beschlages hin offen sind, sodass die Anschlagkörper (60, 60') insbesondere mittels eines Werkzeuges, beispielsweise der Klinge eines Schraubendrehers, verschieblich sind.

11. Beschlag nach einem der Ansprüche 6 bis 10, **dadurch gekennzeichnet, dass** die wechselweise in eine Funktionsstellung bringbaren Anschlagflächen (66) aufeinander zu weisende Seitenflächen eines Anschlagabschnittes (61) des Anschlagkörpers (60, 60') sind, die sich in der Verwahrstellung innerhalb der Lagerschächte (7) und in der Wirkstellung innerhalb der Lagerhöhlung (2) befinden.

12. Beschlag nach einem der vorhergehenden Ansprüche, **dadurch gekennzeichnet, dass** der den Anschlag (32) aufweisende Mitnehmer (28) ein Befestigungsmittel (33) aufweist, an dem ein Kraftspeicher (34) angreift, um mit der Kraft einer Feder (37) den Anschlag (32) gegen die Anschlagfläche (66) zu beaufschlagen.

## Claims

1. Fitting that can be attached to a door or similar, with a base body (1) which supports a driver (28, 39) rotatable about a axis of rotation (A), by means of which a rotary movement of a handle (10) can be transmitted to a lock, wherein the angle of rotation by which the driver (28, 39) can be rotated is limited by means of a stop (32) fixed to the driver (28) and cooperating with stop surfaces (9, 9', 66) and a stop (32) attached to the driver (28), wherein a stop (32) is acted upon by the force of a force accumulator (34) against a stop surface (66, 66') and can be rotated against the restoring force of the force accumulator (34), wherein the force accumulator (34) engages with a fastening means (33) of the driver (28) and is supported with a foot (38) on a support shoulder (6) of the base body (1), which is accessible from the rear side of the base body (1), wherein the base body (1) has two opposing support shoulders (6) in order to selectively place the foot (38) of the force accumulator (34) on one of the two support shoulders (6) during a left/right changeover, **characterized in that** at least one stop arrangement fixed to the housing for the left/right changeover of the fitting forms two stop bodies (60, 60'), one of which stop body (60) or the other stop body (60') forming the stop surface (66) interacting with the stop (32) of the driver (28).

2. Fitting according to claim 1, **characterized in that** the force accumulator (34) forms a spring strut which is supported with its foot (38) on the support shoulder (6) of the base body (1) and is attached in a pivotable manner to the fastening means (33) with a fastening end opposite the foot (38), wherein it is provided in particular that the fastening end has a fastening opening (36) and the fastening means (33) has a hook engaging in the fastening opening (36).

3. Fitting according to one of claims 1 or 2, **characterized in that** a shaft (35, 35') of the force accumulator (34) in the stop position, in which the stop (32) rests against the stop surface (66), intersects the center line at an angle to a center line drawn through the axis of rotation of the handle (10) and the center of the lock cylinder passage opening (3).

4. Fitting according to one of the preceding claims, **characterized in that** the stop bodies (60, 60') can each be moved in the radial direction, relative to the axis of rotation (A), between a storage position and an active position.

5. Fitting according to claim 4, **characterized in that** the stop bodies (60, 60') can be moved alternately from a storage position to an active position, whereby the stop body (60, 60') occupying the active position restrains the other stop body (60, 60') in the storage position.

6. Fitting according to one of the preceding claims, **characterized in that** the stop bodies (60, 60') are arranged in bearing shafts (7) which are arranged next to each other and, in particular, parallel to each other and which are open to a bearing cavity (2) for bearing the driver (28), and/or **in that** the stop bodies (60, 60') are each acted upon by a compression element (64) in the direction of the axis of rotation (A).

7. Fitting according to one of the preceding claims, **characterized in that** the stop bodies (60, 60') have recesses (62) facing each other for the entry of a locking bolt (65) which locks one of the stop bodies (60, 60') in its storage position.

8. Fitting according to claim 7, **characterized in that** the stop bodies (60, 60') have support shoulders (69) facing each other, on which the locking bolt (65) is supported when it engages in the recess (62) of the other stop body (60, 60').

9. Fitting according to one of claims 6 to 8, **characterized in that** the stop bodies (60, 60') each have a limiting stop (70) which holds the stop body (60, 60') in the active position to prevent it from coming out of the bearing shafts (7).

10. Fitting according to one of claims 6 to 9, **characterized in that** the bearing shafts (7) are open toward the rear of the fitting so that the stop bodies (60, 60') can be moved, in particular by means of a tool, for example the blade of a screwdriver.

11. Fitting according to one of claims 6 to 10, **characterized in that** the stop surfaces (66) that can be alternately moved into a functional position are facing sides of a stop section (61) of the stop body (60, 60'), which are located within the bearing shafts (7) in the storage position and within the bearing cavity (2) in the active position.

12. Fitting according to one of the preceding claims, **characterized in that** the driver (28) having the stop (32) has a fastening means (33) on which a force accumulator (34) acts in order to apply the stop (32) against the stop surface (66) with the force of a spring (37).

## Revendications

1. Ferrure pouvant être fixée sur une porte ou similaire, avec un corps de base (1) qui supporte un entraîneur (28, 39) pouvant tourner autour d'un axe de rotation (A), avec lequel un mouvement de rotation d'une poignée (10) peut être transmis à une serrure, l'angle de rotation autour duquel l'entraîneur (28, 39) peut tourner étant limité au moyen d'une butée (32) fixée à l'entraîneur (28) et coopérant avec des surfaces de butée (9, 9', 66) solidaires du boîtier (9, 9', 66) et coopérant avec une butée (32) fixée à l'entraîneur (28), une butée (32) étant sollicitée par la force d'un accumulateur de force (34) contre une surface de butée (66, 66') et pouvant pivoter contre la force de rappel de l'accumulateur de force (34), l'accumulateur de force (34) s'engageant dans un moyen de fixation (33) de l'entraîneur (28) et s'appuyant par un pied (38) sur un épaulement d'appui (6) du corps de base (1), accessible depuis l'arrière du corps de base (1), le corps de base (1) deux épaulements d'appui (6) opposés afin de pouvoir, lors d'un changement gauche/droite, poser le pied (38) de l'accumulateur de force (34) au choix sur l'un des deux épaulements d'appui (6), **caractérisé en ce qu'**au moins un dispositif de butée solidaire du boîtier pour le changement gauche/ droite de la ferrure forme deux corps de butée (60, 60'), dont l'un des corps de butée (60) ou l'autre corps de butée (60') forme la surface de butée (66) coopérant avec la butée (32) de l'entraîneur (28).

2. Ferrure selon la revendication 1, **caractérisée en ce que** l'accumulateur de force (34) forme une jambe de force qui s'appuie par son pied (38) sur l'épaulement d'appui (6) du corps de base (1) et est fixée de manière articulée au moyen de fixation (33) par une extrémité de fixation opposée au pied (38), étant notamment prévu que l'extrémité de fixation présente une ouverture de fixation (36) et que le moyen de fixation (33) présente un crochet s'engageant dans l'ouverture de fixation (36).

3. Ferrure selon l'une des revendications 1 ou 2, **caractérisée en ce qu'**une tige (35, 35') de l'accumulateur de force (34) coupe la ligne médiane en biais par rapport à une ligne médiane tracée par l'axe de rotation de la poignée (10) et le centre de l'ouverture de passage du cylindre de fermeture (3) dans la position de butée dans laquelle la butée (32) repose contre la surface de butée (66).

4. Ferrure selon l'une des revendications précédentes, **caractérisée en ce que** les corps de butée (60, 60') peuvent être déplacés chacun dans le sens radial, par rapport à l'axe de rotation (A), entre une position de repos et une position active.

5. Ferrure selon la revendication 4, **caractérisée en ce que** les corps de butée (60, 60') peuvent être amenés alternativement d'une position de repos à une position active, le corps de butée (60, 60') occupant la position active bloquant l'autre corps de butée (60, 60') dans la position de repos.

6. Ferrure selon l'une des revendications précédentes, **caractérisée en ce que** les corps de butée (60, 60') sont disposés dans des puits de palier (7) disposés les uns à côté des autres et en particulier parallèlement les uns aux autres, ouverts vers une cavité de palier (2) pour le logement de l'entraîneur (28), et/ou **en ce que** les corps de butée (60, 60') sont soumis à une force dans la direction de l'axe de rotation (A) par un élément élastique (64).

7. Ferrure selon l'une des revendications précédentes, **caractérisée en ce que** les corps de butée (60, 60') présentent des évidements (62) tournés l'un vers l'autre pour l'entrée d'un boulon de blocage (65) qui immobilise l'un des corps de butée (60, 60') dans sa position de rangement.

8. Ferrure selon la revendication 7, **caractérisée en ce que** les corps de butée (60, 60') présentent des épaulements d'appui (69) tournés l'un vers l'autre, sur lesquels s'appuie le boulon de blocage (65) lorsqu'il s'engage dans l'évidement (62) de l'autre corps de butée (60, 60').

9. Ferrure selon l'une des revendications 6 à 8, **caractérisée en ce que** les corps de butée (60, 60') présentent chacun une butée de limitation (70) qui maintient le corps de butée (60, 60') en position active pour l'empêcher de sortir des logements (7).

10. Ferrure selon l'une des revendications 6 à 9, **caractérisée en ce que** les logements (7) sont ouverts vers l'arrière de la ferrure, de sorte que les éléments de butée (60, 60') peuvent être déplacés, en particulier à l'aide d'un outil, par exemple la lame d'un tournevis.

11. Ferrure selon l'une des revendications 6 à 10, **caractérisée en ce que** les surfaces de butée (66) pouvant être amenées alternativement dans une position fonctionnelle sont des surfaces latérales d'une section de butée (61) du corps de butée (60, 60') qui sont tournées l'une vers l'autre et qui se trouvent dans la position de rangement à l'intérieur des puits de palier (7) et dans la position active à l'intérieur de la cavité de palier (2).

12. Ferrure selon l'une des revendications précédentes, **caractérisée en ce que** l'entraîneur (28) comportant la butée (32) présente un moyen de fixation (33) sur lequel agit un accumulateur de force (34) afin d'exercer une force sur la butée (32) contre la surface de butée (66) à l'aide d'un ressort (37).
